# EUROPÄISCHE PATENTSCHRIFT

(11) **EP 0 696 666 B1**
(45) Veröffentlichungstag und Bekanntmachung des Hinweises auf die Patenterteilung: **12.05.1999**
(21) Anmeldenummer: 95111136.8
(22) Anmeldetag: 15.07.1995
(51) Int. Cl.: E04D 13/16

(54) **Lüftungselement zum traufseitigen Abschluss von Dächern**
Ventilating element for roof eaves
Elément de ventilation pour rives de toiture

(30) Priorität: 11.08.1994 DE 4428454
(43) Veröffentlichungstag der Anmeldung: 14.02.1996
(73) Patentinhaber: GEHRING, Manfred, D-72250 Freudenstadt (DE)
(72) Erfinder: GEHRING, Manfred, D-72250 Freudenstadt (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 203 670
- DE-U- 8 527 862
- GB-A- 2 118 991
- GB-A- 2 244 730
- NL-A- 9 300 164
- US-A- 2 475 047
- US-A- 2 938 243

## Beschreibung

Die Erfindung betrifft ein Lüftungselement für Traufen von Dächern, insbesondere Dacheindeckungen, mit einem Längsstreifen, an dessen einem Längsrand kammartig angeordnete Lamellen ausgebildet sind, wobei der Längsstreifen und die Lamellen einstückig ausgebildet sind und in Übergangsbereichen swischen den Längsstreifen und den Lamellen Versteifungsbereiche angeordnet sind.

Ein gattungsgemäßes Lüftungselement für Traufen von Dächern ist aus der EP 203 670 A2 bekannt. Es weist einen Längsstreifen und an dessen einem Längsrand kammartig angeordnete Lamellen auf. Weiterhin ist es mit Sicken und Versteifungsrippen versehen. Das bekannte Element besteht aus Kunststoff.

Nachteilig bei diesem Lüftungselement ist, daß bei den herkömmlich verwendeten Materialien wie Hartkunststoffen ein Recycling und damit die wirtschaftliche Wiederverwertung von Alt- und Abfallstoffen durch ihre Rückführung in den Stoffkreislauf äußerst schwierig ist, was jedoch aus umweltpolitischen Gründen stark erwünscht ist. Ein weiterer Nachteil bei der Verwendung von Kunststoffen liegt darin, daß diese gegenüber der zunehmenden UV-Strahlung nicht widerstandsfähig genug sind, so daß selbst Kunststoffe wie Polyvinylchlorid (PVC) angegriffen werden. Es ist jedoch erwünscht, daß auch die Lüftungselemente eine Lebensdauer erreichen, die derjenigen der heute verwendeten Ziegeln, das sind in etwa 30 Jahre, entspricht.

Die GB 22 44 730 A zeigt ein Lüftungselement für Traufen von Dächern, das aus drei parallel zueinander verlaufenden abgewinkelten und damit ausgesteiften Streifen und einer zwischen zwei der Streifen jeweils ausgebildeten Gitterstruktur besteht und aus Aluminium hergestellt ist. Aufgrund der abgewinkelten und damit ausgesteiften Randstreifen können diese sich nicht an unterschiedliche Höhen und Gegebenheiten an der Unterseite von Ziegeln, insbesondere üblicherweise gewellt ausgebildeten Ziegeln, anpassen.

Der Erfindung liegt daher die Aufgabe zugrunde, ein Lüftungselement der eingangs genannten Art zu schaffen, welches die Vorteile des gattungsgemäßen Lüftungselements nutzt, eine hohe Lebensdauer aufweist, wiederverwertbar sowie einfach und kostengünstig herstellbar ist, darüber hinaus ohne Gefahr von Beschädigungen eine gute Anpassung der Abdichtungslamellen an die unterschiedliche Form der Unterseite von Dachziegeln ermöglicht.

Erfindungsgemäß wird die genannte Aufgabe bei einem Lüftungselement der eingangs genannten Art dadurch gelöst, daß das Lüftungselement aus Metall ist und daß als die Versteifungsbereiche in den Übergangsbereichen zwischen den biegsamen Längsstreifen und den Lamellen an der Wurzel einer jeden Lamelle jeweils eine Versteifungssicke angeordnet ist.

Derartige Lüftungselemente aus Metall, insbesondere aus Aluminium, weisen eine höhere Lebensdauer als Kunststoffelemente auf. Darüber hinaus können sie in einfacher Weise im Sinne eines Recycling wiederverwertet werden. Folgelasten treten nicht mehr auf, da keinerlei Kunststoff Verwendung findet. Aufgrund des Einsatzes von Metall kann die Herstellung eines derartigen Lüftungselements auf einfache Weise dadurch erfolgen, daß aus einem Metallstreifen vorgegebener Bandbreite, beispielsweise durch Ausstanzen oder Schneiden die Lamellen und durch Prägen die Sicken erhalten werden. Aufgrund der Wurzel im Bereich der Lamellen vorgesehenen Sicken kann zur Herstellung des Lüftungselements ein Metallstreifen gleichbleibender Dicke verwendet werden, wobei dennoch sichergestellt ist, daß die Lamellen in Anpassung an die Unterseite von Ziegeln im Dachbereich abgebogen werden können, ohne daß eine Bruchgefahr besteht, da die Verstärkung der Lamellen in diesem Bereich durch die Versteifungssicken erfolgt, ohne daß eine Vergrößerung der Lamellendicke oder des Streifens in diesem Bereich notwendig ist.

Des weiteren wird durch die Versteifungssicken an der Wurzel der Lamellen, die bevorzugt im wesentlichen parallel zu den Längskanten der Lamellen verlaufen, die Elastizität der Lamellen erhöht. Dadurch wird bei Verwendung dünner Metallbleche ausgeschlossen, daß die Lamellen durch die Dacheindeckungsplatten vollständig umgebogen werden und hierdurch die Durchlüftung des Dachraumes beinträchtigt wird. Hierzu trägt in Weiterbildung bei, daß die Längskanten der Lamellen in gleicher Richtung gebogen ausgebildet sind. Die Lamellen sind folglich ausreichend flexibel, um sich auch an sehr stark gewellte Dacheindeckungsplatten anpassen zu können. Ein übermäßiges Abbiegen und damit eine Einschränkung der Dachdurchlüftung erfolgt jedoch nicht.

In bevorzugter Ausgestaltung ist vorgesehen, daß auf den Längsstreifen im wesentlichen parallel zu dessen Längskanten verlaufende Längssicken als Versteifungssicken ausgebildet sind, die als zusätzliche Versteifungssicken dienen. Hierdurch wird dafür gesorgt, daß der Längsstreifen ausreichend steif ausgebildet ist, ohne aber seine Biegsamkeit zu verlieren. Hierzu trägt in Weiterbildung bei, daß der Längsstreifen zumindest zwei Reihen von Längssicken aufweist, wobei die Längssicken der einen Reihe gegenüber denen der anderen Reihe versetzt angeordnet sind. Bevorzugt entspricht dabei der Abstand zwischen zwei Längssicken einer Reihe im wesentlichen der Länge der Längssicken der anderen Reihe. Zwischen den einzelnen Längssicken einer Reihe können dann beispielsweise die Nagellöcher eingestanzt werden, ohne daß eine Verringerung der Versteifungswirkung der Längssicken auftritt.

In weiterer bevorzugter Ausgestaltung ist vorgesehen, daß das Lüftungselement aus Aluminium ist. Durch die Verwendung dieses Materials ist die Möglichkeit zu einem fast vollständigen Recycling ohne die für Kunststoff bekannten Folgelasten gegeben. Zudem ist das erfindungsgemäße Lüftungselement extrem widerstandsfähig, so daß kaum Materialverottung auftritt. Auch durch UV-Strahlung, insbesondere durch zunehmende UV-Strahlung wird das Lüftungselement aus Aluminium nicht angegriffen, so daß sich die Lebensdauer gegenüber herkömmlichen Dichtungsstreifen erhöht. Die Haltbarkeit kann dabei im Bereich der 30-Jahre-Garantie, die Ziegelhersteller auf ihre Ziegel geben, liegen. Des weiteren ist durch die Verwendung von Aluminium für das gesamte Lüftungselement auch eine ideale Anpassung an die Profilierung einer jeden Dacheindeckungsplatte bzw. eines jeden Ziegels gegeben.

Durch die erfindungsgemäße Ausbildung des Lüftungselementes wird auch den Erfordernissen der DIN 4108 Rechnung getragen und somit für eine ausreichende Lüftung im traufseitigen Bereich geneigter Dächer gesorgt, wobei gleichzeitig ein Einflug von Laub und Getier verhindert wird.

Weitere Vorteile der Erfindung ergeben sich aus den Ansprüchen und aus der nachfolgenden Beschreibung, in der ein Ausführungsbeispiel des erfindungsgemäßen Lüftungselementes unter Bezugnahme auf die Zeichnungen im einzelnen erläutert ist. Dabei zeigt:
- Figur 1: eine Draufsicht auf ein erfindungsgemäßes Lüftungselement;
- Figur 2: einen Schnitt entlang der Linie I-I in Figur 1;
- Figur 3: eine perspektivische Seitenansicht des Lüftungselementes aus Figur 1; und
- Figur 4: eine Draufsicht auf ein Metallblech nach erfolgtem Ausstanzen oder Ausschneiden der Zähne bzw. Lamellen.

Das in Figur 1 dargestellte Lüftungselement 1 besteht aus einem Längsstreifen 2, an dessen einem Längsrand sich kammartig angeordnete Lamellen 4 mit abgerundeten freien Enden 14 nach außen erstrecken. Wie Figur 3 entnommen werden kann, sind die Lamellen 4 gegenüber dem Längsstreifen 2 abgewinkelt. Der Winkel und die Länge der Lamellen 4 wird dabei jeweils derart gewählt, daß die Lamellen 4 in jedem Fall an der Unterseite der Dacheindeckungsplatten oder Ziegel zur Anlage kommen und dabei elastisch mehr oder weniger zurückgebogen werden. Die Länge der Lamellen 4 beträgt vorzugsweise 60mm, die Breite des Längsstreifens 30mm.

Im Übergangsbereich 3 zwischen dem Längsstreifen 2 und den Lamellen 4 weist das Lüftungselement 1 Versteifungssicken 5 auf. Derartige Versteifungssicken 5 sind dabei an der Wurzel 6 einer jeden Lamelle 4 angeordnet. Diese Versteifungssicken 5 dienen als Elastizitätssicken zur Erhöhung der Elastizität der Lamellen 4. Bevorzugt verlaufen dabei die Versteifungssicken 5 an der Wurzel 6 der Lamellen 4 im wesentlichen parallel zu den Längskanten 7 der Lamellen 4. Durch diese Versteifungs- bzw. Elastizitätssicken wird das Widerstandsmoment der Lamellen 4 an ihrer Wurzel 6 gegen Biegung erhöht. Auf diese Weise können die an der Unterseite der Dacheindeckungsplatten zur Anlage kommenden Lamellen 4 elastisch zurückgebogen werden, ohne daß diese im Bereich ihrer Wurzel 6 abknicken oder flach gedrückt werden könnten.

Die Längskanten 7 der Lamellen 4 sind, wie der Figur 2 entnommen werden kann, in gleicher Richtung gebogen ausgebildet. Durch diese leicht angebogenen Längskanten 7 erhalten die Lamellen 4 eine noch weitergehende steife Ausbildung, so daß Metallbleche relativ geringer Wandstärke, z.B. mit einer Stärke von 0,5mm verwendet werden können, ohne daß ein Abknicken oder Abbrechen bzw. ein Flachdrücken einzelner Lamellen zu befürchten ist.

Auf dem Längsstreifen 2 sind im wesentlichen parallel zu dessen Längskante 8 Längssicken 9 als zusätzliche Versteifungssicken ausgebildet. Beim in Figur 1 dargestellten Ausführungsbeispiel weist der Längsstreifen 2 zumindest zwei Reihen 10,11 auf, wobei die Längssicken 9 der einen Reihe 10 gegenüber denen der anderen Reihe 11 versetzt angeordnet sind. Der Abstand zwischen zwei Längssicken 9 einer Reihe 10 entspricht dabei im wesentlichen der Länge der Längssicken der anderen Reihe 11. Zum Befestigen des Lüftungselementes sind jeweils zwischen zwei Längssicken 9 Nagellöcher 12 mit im wesentlichen gleichbleibendem Abstand zueinander angebracht.

Wie aus Figur 3 ersichtlich ist, ist die Längskante 8 des Längsstreifens 2 ebenfalls umgebogen. Die Versteifungssicken 5,9 des Lüftungselementes 1 sind auf der Rückseite des Elementes 1 eingepräkt. Sie weisen dabei bevorzugt eine Tiefe zwischen 0,5mm und 1mm auf. Hierdurch wird gewährleistet, das der Längsstreifen beim Aufbringen auf die unterste Dachlatte und Befestigen daran eben und flächenhaft auf dieser aufliegt. Entsprechend ist auch die Längskante 8 nach oben gebogen.

Zur Herstellung des Lüftungselementes 1 werden bevorzugt Metallbleche bzw. Aluminiumbleche 13 gleichbleibender Dicke, z.B. einer Dicke von 0,5mm beim dargestellten Ausführungsbeispiel, benutzt. Durch die Verwendung derartiger Metallbleche 13 ist es möglich, aus einem Blechstreifen jeweils zwei Lüftungselemente zu fertigen (siehe Fig. 4). Hierzu werden die Abstände zwischen den einzelnen Lamellen so gewählt, das sie zumindest der Breite der einzelnen Lamellen bzw. Zähne entsprechen. Durch Stanzen mittels einer geeigneten Vorrichtung werden dann jeweils die Lamellen der beiden einzelnen Lüftungselemente erhalten, wobei jeweils die einzelnen Lamellen 4a,4b ineinander greifen. Die jeweils verbleibenden Außenabschnitte 2a,2b des Metall-Aluminiumbleches 13 dienen entsprechend als Längsstreifen des Lüftungselementes.

Die kammförmige Kontur kann statt durch Stanzen auch durch Schneiden erhalten werden.

Als nächstes erfolgt dann das Einprägen der Versteifungssicken, wobei das Einprägen auf der Rückseite des Metallbleches erfolgt. Es werden dann je nach gewünschter Ausformung der Sicken entsprechend geformte Werkzeuge verwendet.

Die Längskanten der Lamellen sowie die den Lamellen abgewandte Längskante des Längsstreifens kann mit Falzmitteln versehen werden, um das Umbiegen dieser Kanten zu erleichtern. Die Lamellen sowie die Längskanten des Metallblechs 13 werden dann durch Falzen oder Umbiegen gegeneinander abgewinkelt und die jeweils aus einem Metallblech hergestellten zwei Lüftungselemente voneinander getrennt.

Das erfindungsgemäße Lüftungselement kann sich jeweils optimal an die Innenflächen der Dacheindeckungsplatten bzw. Ziegel oder "Pfannen" anpassen. Das Umbiegen der Lamellen erfolgt nach dem Aufbringen bei Festlegen auf dem Dachsparren direkt über die Dacheindeckungsplatten, wobei die notwendige Lüftung durch die Zwischenräume zwischen den Lamellen erhalten bleibt.

## Patentansprüche

1. Lüftungselement für Traufen von Dächern, insbesondere Dacheindeckungen, mit einem Längsstreifen (2, 2a, 2b), an dessen einem Längsrand kammartig angeordnete Lamellen (4, 4a, 4b) ausgebildet sind, wobei der Längsstreifen (2, 2a, 2b) und die Lamellen (4, 4a, 4b) einstückig ausgebildet sind und in Übergangsbereichen (3) zwischen den Längsstreifen (2, 2a, 2b) und den Lamellen (4, 4a, 4b) Versteifungsbereiche angeordnet sind, dadurch gekennzeichnet, daß das Lüftungselement (1) aus Metall ist und daß als die Versteifungsbereiche in den Übergangsbereichen (3) zwischen den biegsamen Längsstreifen (2, 2a, 2b) und den Lamellen (4, 4a, 4b) an der Wurzel (6) einer jeden Lamelle (4, 4a, 4b) jeweils eine Versteifungssicke (5) angeordnet ist.

2. Lüftungselement nach Anspruch 1, dadurch gekennzeichnet, daß die Versteifungssicken (5) an der Wurzel (6) der Lamellen (4,4a,4b) im wesentlichen parallel zu den Längskanten (7) der Lamellen (4,4a, 4b) verlaufen.

3. Lüftungselement nach einem der vorangehenden Ansprüche, dadurch gekennzeichnet, daß die Längskanten (7) der Lamellen (4,4a,4b) in gleicher Richtung gebogen ausgebildet sind.

4. Lüftungselement nach einem der vorangehenden Ansprüche, dadurch gekennzeichnet, daß auf dem Längsstreifen (2,2a,2b) im wesentlichen parallel zu dessen Länkskanten (8) verlaufende Längssicken (9) als zusätzliche Versteifungssicken ausgebildet sind.

5. Lüftungselement nach Anspruch 4, dadurch gekennzeichnet, daß der Längsstreifen (2,2a,2b) zumindest zwei Reihen (10,11) von Längssicken (9) aufweist, wobei die Längssicken (9) der einen Reihe (10) gegenüber denen der anderen Reihe (11) versetzt angeordnet sind.

6. Lüftungselement nach Anspruch 5, dadurch gekennzeichnet, daß der Abstand zwischen zwei Längssicken (9) einer Reihe (10) im wesentlichen der Länge der Längssicken (9) der anderen Reihe (11) entspricht.

7. Lüftungselement nach einem der Ansprüche 1 bis 6, dadurch gekennzeichnet, daß die Versteifungssicken (5,9) eine Tiefe zwischen 0,5mm und 1,0mm aufweisen.

8. Lüftungselement nach einem der Ansprüche 1 bis 7, dadurch gekennzeichnet, daß das Lüftungselement (2,2a,2b) aus Aluminium ist.

## Claims

1. Ventilating element for roof eaves, particularly roof coverings, with a longitudinal strip (2, 2a, 2b), on whose one longitudinal border are constructed lamellas (4, 4a, 4b) arranged in comb-like manner, the longitudinal strips (2, 2a, 2b) and the lamellas (4, 4a, 4b) being constructed in one piece and reinforcing areas are provided in transition areas (3) between the longitudinal strips (2, 2a, 2b) and the lamellas (4, 4a, 4b), characterized in that the ventilating element (1) is made from metal and that as the reinforcing areas in each case one reinforcing fin (5) is located in the transition areas (3) between the flexible longitudinal strips (2, 2a, 2b) and the lamellas (4, 4a, 4b) on the root (6) of each lamella (4, 4a, 4b).

2. Ventilating element according to claim 1, characterized in that the reinforcing fins (5) on the roots (6) of the lamellas (4, 4a, 4b) are substantially parallel to the longitudinal edges (7) of the lamellas (4, 4a, 4b).

3. Ventilating element according to one of the preceding claims, characterized in that the longitudinal edges (7) of the lamellas (4, 4a, 4b) are bent in the same direction.

4. Ventilating element according to one of the preceding claims, characterized in that on the longitudinal strips (2, 2a, 2b) and substantially parallel to their longitudinal edges (8) are provided longitudinal fins (9) as additional reinforcing fins.

5. Ventilating element according to claim 4, characterized in that the longitudinal strip (2, 2a, 2b) has at least two rows (10, 11) of longitudinal fins (9), the longitudinal fins (9) of one row (10) being displaced with respect to those of the other row (11).

6. Ventilating element according to claim 5, characterized in that the distance between two longitudinal fins (9) of one row (10) essentially corresponds to the length of the longitudinal fins (9) of the other row (11).

7. Ventilating element according to one of the claims 1 to 6, characterized in that the reinforcing fins (5, 9) have a depth between 0.5 mm and 1.0 mm.

8. Ventilating element according to one of the claims 1 to 7, characterized in that the longitudinal strip (2, 2a, 2b) is made from aluminium.

## Revendications

1. Elément de ventilation pour rives de toits, en particulier pour couvertures de toits, comprenant une bande longitudinale (2, 2a, 2b) sur un des bords longitudinaux de laquelle sont conformées des lamelles (4, 4a, 4b) disposées en forme de peigne, la bande longitudinale (2, 2a, 2b) et les lamelles (4, 4a, 4b) étant conformées d'une seule pièce, dans lequel des zones de rigidification sont ménagées dans des zones de transition (3) existant entre les bandes longitudinales (2, 2a, 2b) et les lamelles (4, 4a, 4b), caractérisé en ce que l'élément de ventilation (1) est en métal et en ce que pour former les zones de rigidification dans les zones de transition (3), une nervure de rigidification (5) est disposée entre les bandes longitudinales (2, 2a, 2b) flexibles et les lamelles (4, 4a, 4b) au niveau de la base (6) de chacune des lamelles (4, 4a, 4b).

2. Elément de ventilation selon la revendication 1, caractérisé en ce que les nervures de rigidification (5) au niveau de la base (6) des lamelles (4, 4a, 4b) sont disposées sensiblement parallèles aux bords longitudinaux (7) des lamelles (4, 4a, 4b).

3. Elément de ventilation selon l'une quelconque des revendications précédentes, caractérisé en ce que les bords longitudinaux (7) des lamelles (4, 4a, 4b) sont conformés incurvés dans la même direction.

4. Elément de ventilation selon l'une quelconque des revendications précédentes, caractérisé en ce que des nervures longitudinales sensiblement parallèles aux bords longitudinaux (8) de la bande longitudinale (2, 2a, 2b) sont conformées sur celle-ci pour servir de nervures de rigidification supplémentaires.

5. Elément de ventilation selon la revendication 4, caractérisé en ce que la bande longitudinale (2, 2a, 2b) présente au moins deux rangées (10, 11) de nervures longitudinales, les nervures longitudinales (9) d'une des rangées (10) étant décalées par rapport à celes de l'autre rangée (11).

6. Elément de ventilation selon la revendication 5, caractérisé en ce que la distance entre deux nervures longitudinales (9) d'une rangée (10) correspond sensiblement à la longueur des nervures (9) de l'autre rangée (11).

7. Elément de ventilation selon l'une quelconque des revendications 1 à 6, caractérisé en ce que les nervures de rigidification (5, 9) ont une profondeur comprise entre 0,5 mm et 1 mm.

8. Elément de ventilation selon l'une quelconque des revendications 1 à 7, caractérisé en ce que l'élément de ventilation (2, 2a, 2b) est en aluminium.
